# EUROPÄISCHE PATENTSCHRIFT

(11) **EP 1 213 558 B1**
(45) Veröffentlichungstag und Bekanntmachung des Hinweises auf die Patenterteilung: **09.03.2005**
(21) Anmeldenummer: 01811099.9
(22) Anmeldetag: 16.11.2001
(51) Int. Cl.: F41G 3/26

(54) **Verfahren und Vorrichtung zur Simulation von detonierenden Geschossen**
Method and device for simulating exploding projectiles
Procédé et dispositif pour simuler des projectiles explosant

(30) Priorität: 29.11.2000 CH 23132000
(43) Veröffentlichungstag der Anmeldung: 12.06.2002
(73) Patentinhaber: RUAG Electronics, 3014 Bern (CH)
(72) Erfinder: Lazecki, René, 3116 Kirchdorf (CH); Balmer, Adrian, 3177 Laupen (CH); Luethi, Roland, 3302 Moosseedorf (CH)
(74) Vertreter: AMMANN PATENTANWAELTE AG BERN

(56) Entgegenhaltungen:
- EP-A- 0 668 481
- EP-A- 0 809 083
- WO-A-99/30103
- DE-A- 3 113 068
- DE-A- 19 617 060
- DE-A- 19 803 337
- DE-A- 19 915 222

## Beschreibung

Die vorliegende Erfindung bezieht sich auf ein Verfahren zur Simulation der Wirkung von explodierenden Geschossen gemäss Oberbegriff des Anspruchs 1. Des weiteren bezieht sich die Erfindung auf eine Vorrichtung zur Durchführung des Verfahrens gemäss Oberbegriff des ersten Vorrichtungsanspruchs.

Eine bekannte Art von detonierenden Geschossen sind diejenigen, die von ballistischen Waffen (Mörsern, Geschütze) abgefeuert werden. Für die Simulation werden aus der Geschützausrichtung und anderen Parametern die Flugbahn und die Detonationsstelle errechnet. Wegen der relativ langen Flugzeit von mehreren Sekunden kann diese Berechnung von einem Zentralrechner durchgeführt werden.

Aus der DE 198 03 337 A1 ist ein Verfahren zur Simulation der Bedrohung von Teilnehmem einer militärischen Übung durch Handgranaten oder Minen bekannt. Es dient zur realitätsnahen Simutation der Bedrohung von Übungsteilnehmern; insbesondere Soldaten und Fahrzeugen, durch Einzelminen, Minensperren und Handgranaten.

Neuerdings gibt es jedoch auch Infanteriewaffen, die nach diesem Prinzip funktionieren. Im Wesentlichen handelt es sich dabei um eine gewehrähnliche Waffe. Der Schütze zielt dabei zum Beispiel auf eine Mauerkante eines Hauses. Die Zielvorrichtung bestimmt diese Entfernung und speichert sie. Der Schütze zielt danach an der Mauerecke vorbei und löst den Schuss aus. Das Geschoss fliegt die vorher bestimmte Strecke und detoniert an deren Endpunkt oder auch eine bestimmte Distanz davor oder dahinter. Im Wesentlichen ist es damit möglich, eine Trefferwirkung hinter der anvisierten Ecke zu erzielen. Einfach ausgedrückt ist es damit möglich, in gewissem Umfang "um die Ecke zu schiessen".

Da insbesondere die Flugzeit bei dieser Waffe eher im Bereich von Millisekunden liegt, ist es nicht möglich, die Wirkung dieser Waffe durch einen Zentralrechner zu simulieren, ohne dabei eine realitätsferne Verzögerung zwischen Schussauslösung und Wirkung hinnehmen zu müssen.

Eine Aufgabe der vorliegenden Erfindung liegt daher darin, ein Verfahren anzugeben, um die Wirkung detonierender Geschosse zu simulieren, bei denen zwischen Abschuss und Detonation am Zielort realitätsnah geringe Verzögerungen auftreten.

Ein derartiges Verfahren ist im Anspruch 1 angegeben. Die weiteren Ansprüche geben bevorzugte Ausführungsformen sowie Vorrichtungen zur Ausführung des Verfahrens an.

Das erfindungsgemässe Verfahren zeichnet sich gemäss dem Hauptaspekt dadurch aus, das eine von der zu simulierenden Waffe ausgestrahlte Abschussinformation lokal erfasst und im Wirkungsbereich der simulierten Detonation ausgestrahlt wird, also insbesondere auch in dem Bereich, der vom Standpunkt des Schützen nicht einsehbar ist. Bevorzugt geschieht dies dadurch, dass an dem Hindernis eine Senderempfängereinheit vorhanden ist. Der Empfänger dieser Einheit nimmt die von der Waffe ausgesendete Information über den erfolgten Abschuss auf und aktiviert die Sendereinheit, die im Wirkungsgebiet die Information über die simulierte Detonation aussendet. In diesem Wirkungsgebiet befindliche Teilnehmer an der Übung, die entsprechende Empfänger aufweisen, werden dadurch darüber informiert, dass sie getroffen sind und aus der Übung ausscheiden oder als verletzt gelten.

In einer bevorzugten Ausführung wird zusätzlich festgestellt, aus welcher Richtung die Waffe auf das Hindernis gerichtet ist, um den Wirkungsraum der Detonation genauer abstecken zu können. Weiter bevorzugt weist dann auch die Sendereinheit die Möglichkeit auf, gezielt nur bestimmte Bereiche des möglichen Treffergebietes mit dem Wirkungssignal zu bestreichen.

Die Erfindung soll weiter an einem Ausführungsbeispiel unter Bezugnahme auf Figuren erläutert werden.
Figur 1 zeigt schematisch eine Simulationssituation;
Figur 2 zeigt eine vergrösserte Draufsicht auf eine Senderempfängereinheit; und
Figur 3 zeigt eine Vorderansicht einer Senderempfängereinheit

An einer Mauerecke 1 eines angedeuteten Hauses 3 ist eine erfindungsgemässe Senderempfängereinheit 5 angebracht. Sie wird im weiteren kurz als SE-Einheit bezeichnet. Es ist noch anzumerken, das die SE-Einheit 5 im Verhältnis zum simulierten Detonations-Wirkungsraum 7 überdimensional gross gezeichnet ist.

Ziel der Simulation ist, die Wirkung eines Geschosses zu simulieren, das längs Flugbahn 9 heranfliegt und im Punkt 10 detoniert. Idealisierend wird angenommen, dass die Explosion im Punkt 10 eine Wirkung im Raum 7 entfaltet. Die Flugbahn 9 ist dabei flach. Eine Voraussetzung für die Simulation ist, dass die entsprechende Waffe mit einer Vorrichtung ausgestattet ist, die in den von der Waffe einsehbaren Zielbereich Schussinformation einstrahlt. In der Regel handelt es sich dabei um eine Simulationsvorrichtung mit Laserquelle. Die bekannten Ausführungen dieser Vorrichtungen verfügen bereits über die Fähigkeit, Vorhalt und Aufsatz zu kompensieren, indem der Laserstrahl gegenüber der Zielrichtung seitlich und/oder in der Höhe abweichend in den Zielraum abgestrahlt wird. Für explosive Geschosse und andere Anwendungen ist es dabei bekannt, mit der Laservorrichtung im anvisierten Gebiet eine grössere Fläche abzutasten, d.h., den Laserstrahl zum Beispiel im Zickzack über eine vorgegebene Fläche zu führen, um Detektoren in der Ausrüstung von Geräten und Übungsteilnehmern im Wirkungsgebiet zu aktivieren.

Bei der der Simulation zugrunde liegenden Waffe wird zunächst die Mauerecke 1 anvisiert. Der Laserstrahl der Simulationeinrichtung an der Waffe trifft dabei auf die SE-Einheit 5. Der darin vorhandene Empfänger wird dadurch, soweit nötig, in einen alarmierten Zustand versetzt. Der Empfänger ist richtungsempfindlich, um wenigstens annähernd die Richtung der Flugbahn 9 zu bestimmen. Die SE-Einheit weist darüber hinaus eine Reflexionsvorrichtung 20 auf, die den Laserstrahl auf sich selbst zurück reflektiert. Dadurch ist es der Zieleinrichtung möglich, festzustellen, dass ihr Strahl eine SE-Einheit 5 getroffen hat. Beim Ausrichten der Waffe auf den Zielort 10 kann dann die Zielvorrichtung den Laserstrahl derart gegenüber der Ausrichtung der Waffe verschwenken oder aufweiten, dass er immer noch die SE-Einheit 5 trifft.

Beim Auslösen der Waffe wird über den Laserstrahl eine entsprechende Information an den Empfänger der SE-Einheit übertragen. Dies aktiviert dann den Senderteil 27 der SE-Einheit 5, die im Wirkungsgebiet 7 das Treffersignal abstrahlt. Im vorliegenden Beispiel wird angenommen, dass das Wirkungsgebiet 7 im Wesentlichen eine Ellipse darstellt, deren längere Achse senkrecht auf der Flugbahn 9 steht. Geräte und/oder Simulationsteilnehmer, die sich im Wirkungsgebiet 7 befinden und Detektoren für das Signal der Sender der SE-Einheit 5 tragen, werden damit sofort bei Auslösen des Schusses durch Aktivieren ihrer Sensoren darüber informiert, dass sie der Wirkung dieser Waffe ausgesetzt sind.

Mit anderen Worten setzt die SE-Einheit 5 das Wirkungssignal, das von der Simulationseinrichtung der Waffe abgestrahlt wird, in eines um, das das Treffergebiet 7 abdeckt, und zwar auch dort, wo das Treffersignal der Waffe selbst aus physikalischen Gründen nicht hingelangen kann.

Die Figur 2 und 3 zeigen die SE-Einheit 5 stark vergrössert. Sie besteht im Wesentlichen aus drei Teilen: Oben befindet sich der Reflexionsteil 20. Er dient dazu, das von der Waffe ausgestrahlte Lasersignal auf sich zurück zu reflektieren, so dass die Waffe die SE-Einheit 5 lokalisieren kann.

In der Mitte befindet sich der Sensor 22. Er besteht aus einer Anzahl Sensorelemente 24, die jeweils einen Sektor überwachen. Die horizontale (virtuelle) Flugbahn 9 kann zum Bespiele bei der Aufteilung gemäss Figur 2 mit einer Auflösung von 45 Grad bestimmt werden. Die Sensorelemente 24 können übliche fotoempfindliche Elemente sein, die voneinander durch Trennwände 26 abgeschirmt sind, um die sektorförmige Richtcharakteristik zu erhalten.

Unten in der SE-Einheit 5 befindet sich der Sender 27. Er besteht aus einer Anzahl Senderelemente 29, die jeweils in etwa einen Sektor der Umgebung der SE-Einheit abdecken. Zusätzlich kontrolliert die nicht dargestellte Steuerung der SE-Einheit 5 auch die Sendeleistung der Senderelemente 29, um die Reichweite des von den Sendeelementen abgestrahlten Wirkungssignales zu steuern und damit die Form des Wirkungsgebietes 7 nachzubilden.

Die Steuerung sowohl der Simulationseinrichtung an der Waffe wie auch der SE-Einheit 5 ist mit gängigen Mitteln realisierbar. Zum Beispiel kann mit jedem Sensorelement 24 ein Schwellwertverstärker verbunden sein, der bei Empfang eines Signals anspricht. Er veranlasst, dass jedes Senderelement mit Energie einer gewissen Höhe versorgt wird, 5 wodurch die Reichweite des Wirkungssignals in diese Richtung eingestellt wird. Dadurch wird eine Form des Wirkungsgebietes 7 nachgebildet, die der Ausrichtung des jeweiligen Sensorelementes 24 und damit der Flugbahn 9 entspricht.

Steuereinrichtungen für diesen Zweck sind dem Fachmann ohne weiteres zugänglich und brauchen daher nicht weiter im Detail erläutert werden.

Eine andere Möglichkeit der Steuerung der SE-Einheit 5 besteht darin, das jeweilige Haus 3 mit einem genügend leistungsfähigen Simulationsrechner auszustatten, der die von den SE-Einheiten überwachten, gegebenenfalls auch nur in der Umgebung des Hauses ausgelösten Waffen, insbesondere des simulierten Typs, ermittelt und die entsprechenden Sendereinheiten 20 auslöst. In dieser Anordnung ist es zusätzlich möglich, weitere, nicht in die SE-Einheiten integrierte Sendereinheiten vorzusehen und/oder im Wirkungsbereich der jeweiligen Waffe befindliche Teilnehmer oder Gerätschaften zum Beispiel über Funk einzeln über ihren Aufenthaltsbereich im Wirkungsbereich zu informieren. Da diese lokale Recheneinheit prinzipiell auch jederzeit über Ort und Anzahl aller in ihrer Nähe befindlichen Teilnehmer, Gerätschaften und Waffen informiert ist, kann sie ergänzend zu den lokalen SE-Einheiten 5 den Einsatz der Waffen auch dann simulieren, wenn sie nicht gemäss ihrem eigentlichen Zweck eingesetzt werden, zum Beispiel im direkten Beschuss, der unter Umständen von den SE-Einheiten 5 nicht erkannt werden kann. Je nachdem ist dabei aber mit einer gewissen Verzögerung und damit geringerer Nähe zur Realität bei der Treffersimulation zu rechnen.

Ausgehend von der vorangehenden Beschreibung eines bevorzugten Ausführungsbeispiels sind dem Fachmann abgewandelte Ausführungen zugänglich, ohne den Bereich der Erfindung wie in den Ansprüchen definiert zu verlassen. Zum Beispiel ist es möglich, bei geringeren Ansprüchen auf die Richtungsempfindlichkeit des Senders 27 wie auch des Sensor 22 zu verzichten. Wird beim Sender 27 auf die Reichweitensteuerung und insbesondere auch auf die Richtcharakteristik verzichtet, so wird ein im Wesentlichen kreisförmig die SE-Einheit umgebendes Wirkungsgebiet simuliert. Ein Verzicht auf jegliche Richtcharakteristik der Sensoreinheit könnte zwar im Extremfall noch hinnehmbar sein, allerdings könnte dann die SE-Einheit auch nicht mehr unterscheiden, ob die spezielle Waffe wie vorgesehen eingesetzt wird und zum Beispiel direkt auf das Hindernis gerichtet ist: In jedem Falle würde ein vorschriftsgemässer Einsatz der Waffe angenommen.

Anstelle von Licht (Laser) könnte auch an andere Mittel der Datenübertragungen gedacht werden, wie zum Beispiel Ultraschall oder auch Funksignale, insbesondere von hoher Frequenz, zum Beispiel 2,4 GHz. Generell eignen sich jedoch letztere wegen ihrer Empfindlichkeit gegen bestimmte Witterungsverhältnisse, die eigentlich den Ablauf der Simulation nicht wesentlich behindern sollten, weniger gut.

Weitere, denkbare Abwandlungen sind:
- bewegliche Trennwände 26 zwischen Senderelementen, die entsprechend der Flugbahn 9 so ausgerichtet werden, dass mit den Senderelementen eine bessere Nachbildung des Wirkungsbereiches erzielt werden kann;
- Ausbilden der Teile einer SE-Einheit (Reflektor, Sensor, Sender) als voneinander getrennte Teile, so dass insbesondere der Sender an einer für die Abstrahlung des Signals optimalen Stelle angeordnet wenden kann und/oder ein Sender von einer Mehrzahl Sensor/Reflektor-Einheiten angesteuert werden kann.
- SE-Einheit mit 360°-Erfassungsbereich, um z.B. auf einem Fahrzeug oder anderem Hindernis montiert zu werden und einen Schuss aus beliebiger Richtung auf das Hindernis mit Wirkung hinter dem Hindernis simulieren zu können.
- Zusätzliche Effekteinheit zur Erzeugung realitätsnaher Effekte wie Rauch, Knall, Lichtblitz.

## Patentansprüche

1. Verfahren zur Simulation der Wirkung von explodierenden Geschossen, die mittels Waffen abgeschossen werden, **dadurch gekennzeichnet, dass** ein Signal, das die Waffe bei Abschuss aussendet, von einem Sensor (22), der nahe dem Zielort angeordnet ist, erfasst wird und der Sensor mindestens einen zugeordneten Sender (27) zur Abstrahlung eines Wirkungssignales veranlasst, wobei durch das Wirkungssignal auch der Teil des Wirkungsgebietes (7) der zu simulierenden Explosion erfassbar ist, der vom Signal der Waffe nicht erfassbar ist.

2. Verfahren gemäss Anspruch 1, **dadurch gekennzeichnet, dass** aus dem Auftreffwinkel des Waffensignals auf den Sensor (22) die Flugbahn (9) des simulierten Geschosses bestimmt wird und in Abhängigkeit davon das vom Sender abgestrahlte Signal richtungsabhängig derart modifiziert wird, dass sich eine verbesserte Annäherung des vom Wirkungssignal abgedeckten Gebietes mit dem Wirkungsgebiet eines realen Geschosses erzielt wird.

3. Vorrichtung zur Durchführung des Verfahrens gemäss einem der Ansprüche 1 bis 2, **dadurch gekennzeichnet, dass** sie einen Sensor (22) und einen Sender (27) umfasst, wobei der Sensor (22) derart mit dem Sender (27) in Wirkverbindung steht, dass ein vom Sensor erfasstes Signal einer Waffe, das den simulierten Abschuss eines Geschosses mit explosiver Wirkung im Zielort anzeigt, die Aussendung eines Wirkungssignales durch den Sender (27) im Wirkungsgebiet (7) des simulierten Geschosses bewirkt, wobei durch das Wirkungssignal auch der Teil des Wirkungsgebietes (7) der zu simulierenden Explosion erfassbar ist, der vom Signal der Waffe nicht erfassbar ist.

4. Vorrichtung gemäss Anspruch 3, **dadurch gekennzeichnet, dass** der Sensor (22) richtungsempfindlich ist und bevorzugt aus einer Anzahl Sensorelemente (24) besteht, die jeweils einen Sektor des gesamten, vom Sensor (22) erfassten Winkelbereichs abdecken, um den Einfallswinkel des von der Waffe ausgehenden Abschusssignals wenigstens in Stufen zu erfassen und dass der Sender (27) das Wirkungssignal richtungsabhängig mit unterschiedlicher Reichweite abstrahlen kann und insbesondere aus einer Anzahl Senderelemente (29) besteht, die jeweils in etwa einen Sektor mit steuerbarer Reichweite versorgen können, so dass in Abhängigkeit vom Einfallswinkel des Abschusssignals der Waffe der Sender (27) vom Sensor (22) derart ansteuerbar ist, dass das vom Sender mit einem wirksamen Wirkungssignal versorgbare Gebiet eine bessere Annäherung an den Wirkungsbereich (7) eines real explodierenden Geschosses darstellt.

5. Vorrichtung (1) gemäss einem der Ansprüche 3 bis 4, **dadurch gekennzeichnet, dass** sie eine Reflexionseinrichtung (20) aufweist, die das von der Waffe ausgesandte Abschussignal mindestens zu einem wirksamen Teil auf die Waffe zurückreflektiert, so dass von der das Abschussignal aussendenden Simulationseinrichtung an der Waffe die Position der Reflexionseinrichtung bestimmbar ist und bei Auslösen der Waffe das Abschussignal zum Sensor (22) sendbar ist.

6. Vorrichtung gemäss einem der Ansprüche 3 bis 5, **dadurch gekennzeichnet, dass** es sich bei dem Sensor (22) um einen Sensor für Laserlicht handelt.

7. Vorrichtung gemäss einem der Ansprüche 3 bis 6, **dadurch gekennzeichnet, dass** der Sender (27) mindestens eine Laserlichtquelle, bevorzugt mindestens eine Laserdiode, aufweist, um als Wirkungssignal Laserlicht abstrahlen zu können.

8. Vorrichtung gemäss einem der Ansprüche 4 bis 7, **dadurch gekennzeichnet, dass** die Senderelemente (29) voneinander durch Abschirmungen, insbesondere Trennwände (26), abgeschirmt sind, die eine im wesentlichen sektorweise Beschränkung des von den Senderelementen (29) ausgestrahlten Treffersignals bewirkt.

9. Vorrichtung gemäss Anspruch 8, **dadurch gekennzeichnet, dass** die Trennwände in Abhängigkeit vom Einfallswinkel des Abschussignals der Waffe auf den Sensor verstellbar sind, um eine verbesserte Anpassung des Gebietes, das vom Wirkungssignal der Senderelemente (29) abgedeckt wird, an das Wirkunsgebiet eines real explodierenden Geschosses zu ermöglichen.

10. Vorrichtung gemäss einem der Ansprüche 3 bis 9, **dadurch gekennzeichnet, dass** der Sensor (22) auf hochfrequente Funksignale und/oder auf Ultraschallsignale empfindlich ist und/oder dass vom Sender (27) als Wirkungssignal ein hochfrequentes Funksignal und/oder Ultraschall abstrahlbar ist.

11. Anlage zur Simulation von Gefechtshandlungen mit mindestens einem die Sicht behindernden Hindernis, insbesondere Haus, wobei am Umfang des Hindernisses, insbesondere an mindestens einer Ecke, eine Vorrichtung gemäss einem der Ansprüche 3 bis 10 angebracht ist, so dass die Wirkung einer Waffe, die Geschosse abschiesst, die im Zielpunkt explodieren, simulierbar ist.

## Claims

1. Method for simulating the effect of exploding projectiles fired by weapons, **characterized in that** a signal emitted by the weapon when fired is detected by a sensor (22) located near the target location and the sensor prompts at least one associated transmitter (27) to emit an impact signal, whereby also that portion of the impact area (7) of the simulated explosion can be covered by means of the impact signal which cannot be covered by the signal of the weapon.

2. Method according to claim 1, **characterised in that** the trajectory (9) of the simulated projectile is determined from the angle of incidence of the weapon signal on the sensor (22) and as a function of this, the signal emitted by the transmitter is directionally modified such that an improved approximation of the area covered by the impact signal to the impact area of a real projectile is accomplished.

3. A device for carrying out the method according to one of claims 1 to 2, **characterized in that** the device comprises a sensor (22) and a transmitter (27), the sensor (22) being operatively linked to the transmitter (27) in such a manner that a signal of a weapon detected by the sensor and indicating the simulated firing of a projectile having an explosive impact in the target location prompts the emission of an impact signal in the impact location (7) of the simulated projectile by the transmitter (27), whereby also that portion of the impact area (7) of the simulated explosion can be covered by means of the impact signal which cannot be covered by the signal of the weapon.

4. Device according-to claim 3, **characterised in that** the sensor (22) is directionally sensitive and preferably consists of a plurality of sensor elements (24) each of which covers a sector of the total angular range covered by the sensor (22) in order to determine the angle of incidence of the firing signal emitted by the weapon at least stepwise, and **in that** the transmitter (27) is adapted to emit the impact signal with a directionally variable range and particularly consists of a plurality of transmitter elements (29) each of which is adapted to supply approximately a sector with a controllable range, so that the transmitter (27) is capable of being triggered by the sensor (22) according to the angle of incidence of the firing signal of the weapon in such a manner that the area supplied by the transmitter with an effective impact signal represents a better approximation to the impact area (7) of a projectile exploding in reality.

5. Device (1) according to one of claims 3 to 4, **characterised in that** the device comprises a reflector device (20) reflecting at least an effective portion of the firing signal emitted by the weapon back onto the weapon, so that the position of the reflector device can be determined by the simulation device on the weapon emitting the firing signal and the firing signal can be transmitted to the sensor (22) when the weapon is fired.

6. Device according to one of claims 3 to 5, **characterised in that** the sensor (22) is a sensor for laser light.

7. Device according to one of claims 3 to 6, **characterised in that** the transmitter (27) comprises at least one laser light source, preferably at least one laser diode, in order to be capable of emitting laser light as an impact signal.

8. Device according to any one of claims 4 to 7, **characterised in that** the transmitter elements (29) are separated from each other by screens, in particular separating walls (26) which provide an essentially sectorial restriction of the hit signal emitted by the transmitter elements (29).

9. Device according to claim 8, **characterised in that** the separating walls are adjustable in function of the angle of incidence of the firing signal of the weapon on the sensor in order to allow an improved adaptation of the area covered by the impact signal of the transmitter elements (29) to the impact area of a projectile exploding in reality.

10. Device according to any one of claims 3 to 9, **characterised in that** the sensor (22) is sensitive to highfrequency radio signals and/or to ultrasonic signals, and/or **in that** the transmitter (27) is capable of emitting a highfrequency radio and/or ultrasonic signal as an impact signal.

11. Installation for simulating combat action with at least one obstacle to visibility, particularly a house, the obstacle being provided at its periphery, particularly at least at one corner, with a device according to any one of claims 3 to 10, thus allowing the simulation of the effect of a weapon firing projectiles which explode-at the target location.

## Revendications

1. Procédé pour simuler l'effet de projectiles explosants déchargés par des-armes, **caractérisé en ce qu'**un signal émis par l'arme au moment du tir est détecté par un capteur (22) placé à proximité de l'objectif, et que le capteur incite au moins un émetteur (27) associé à émettre un signal d'impact, le signal d'impact pouvant couvrir également la partie du domaine d'impact (7) de l'explosion à simuler qui ne peut pas être couvert par le signal de l'arme.

2. Procédé selon la revendication 1, **caractérisé en ce que** la trajectoire (9) du projectile simulé est déterminée sur la base de l'angle d'incidence du signal de l'arme sur le capteur (22), et que le signal émis par l'émetteur est directionnellement modifié en fonction de celle-ci de manière à obtenir une meilleure approximation du domaine couvert par le signal d'impact au domaine d'impact d'un projectile réel.

3. Dispositif pour la mise en oeuvre du procédé selon l'une des revendications 1 à 2, **caractérisé en ce qu'**il comporte un capteur (22) et un émetteur (27), le capteur (22) étant fonctionnellement relié à l'émetteur (27) de telle manière que le signal d'une arme, qui est capté par le capteur et qui indique le tir simulé d'un projectile ayant un effet explosif dans la cible, déclenche l'émission d'un signal d'impact par l'émetteur (27) dans le domaine d'impact (7) du projectile simulé, le signal d'impact pouvant couvrir également la partie du domaine d'impact (7) de l'explosion à simuler qui ne peut pas être couvert par le signal de l'arme.

4. Dispositif selon la revendication 3, **caractérisé en ce que** le capteur (22) est sensible à la direction et est préférablement composé d'un nombre d'éléments capteurs (24) couvrant chacun un secteur du domaine angulaire total couvert par le capteur (22) afin de détecter l'angle d'incidence du signal de tir émis par l'arme au moins graduellement, et que l'émetteur (27) est capable d'émettre le signal d'impact avec une portée directionnellement variable et est plus particulièrement composé d'un nombre d'éléments émetteurs (29) adaptés à approvisionner chaque fois un secteur approximativement avec une portée contrôlable, de sorte que l'émetteur (27) est capable d'être commandé par le capteur (22) en fonction de l'angle d'incidence du signal de tir de l'arme de telle manière que le domaine pouvant être approvisionné avec un signal d'impact effectif par l'émetteur représente une meilleure approximation au domaine d'impact (7) d'un projectile explosant en réalité.

5. Dispositif (1) selon l'une des revendications 3 à 4, **caractérisé en ce qu'**il comporte un dispositif réflecteur (20) qui renvoie sur l'arme une partie efficace au moins du signal de tir émis par l'arme, permettant ainsi au dispositif de simulation qui émet le signal de tir de déterminer la position du dispositif réflecteur et de transmettre le signal de tir au capteur (22) lorsque l'arme est déchargée.

6. Dispositif selon l'une des revendications 3 à 5, **caractérisé en ce que** le capteur (22) est un capteur de lumière laser.

7. Dispositif selon l'une des revendications 3 à 6, **caractérisé en ce que** l'émetteur (27) comporte au moins une source de lumière laser, préférablement au moins une diode laser, pour émettre un signal d'impact sous forme de.lumière laser.

8. Dispositif selon l'une des revendications 4 à 7, **caractérisé en ce que** les éléments émetteurs (29) sont séparés l'un de l'autre par des écrans, plus particulièrement des parois de séparation (26), qui ont pour effet une restriction essentiellement sectorielle du signal d'impact émis par les éléments émetteurs (29).

9. Dispositif selon la revendication 8, **caractérisé en ce que** les parois de séparation sont orientables en fonction de l'angle d'incidence du signal de tir de l'arme sur le capteur afin de permettre une meilleure adaptation du domaine couvert par le signal d'impact des éléments émetteurs (29) au domaine d'impact d'un projectile explosant en réalité.

10. Dispositif selon l'une des revendications 3 à 9, **caractérisé en ce que** le capteur (22) est sensible à des signaux radio de haute fréquence et/ou à des signaux ultrasoniques, et/ou que l'émetteur (27) est capable d'émettre un signal d'impact sous forme d'un signal radio de haute fréquence et/ou ultrasonique.

11. Installation pour la simulation d'actions de combat avec au moins un obstacle obstruant la visibilité, plus particulièrement une maison, un dispositif selon l'une des revendications 3 à 10 étant pourvu sur la périphérie de l'obstacle, plus particulièrement à un coin au moins, permettant de simuler l'effet d'une arme qui décharge des projectiles qui explosent dans la cible.
